# EUROPÄISCHE PATENTSCHRIFT

(11) **EP 3 526 530 B1**
(45) Veröffentlichungstag und Bekanntmachung des Hinweises auf die Patenterteilung: **23.09.2020**
(21) Anmeldenummer: 17784916.3
(22) Anmeldetag: 04.10.2017
(51) Int. Cl.: F25D 17/04, F25D 23/04, F25D 31/00

(54) **KÄLTEGERÄT MIT DÖRRFUNKTION UND BETRIEBSVERFAHREN DAFÜR**
REFRIGERATOR HAVING A DRYING FUNCTION, AND OPERATING METHOD THEREFOR
APPAREIL DE FROID DOTÉ D'UNE FONCTION DE DÉSHYDRATATION ET PROCÉDÉ POUR FAIRE FONCTIONNER CET APPAREIL

(30) Priorität: 14.10.2016 DE 102016220163
(43) Veröffentlichungstag der Anmeldung: 21.08.2019
(73) Patentinhaber: BSH Hausgeräte GmbH, 81739 München (DE)
(72) Erfinder: BABUCKE, Andreas, 89522 Heidenheim (DE); LIENGAARD, Niels, 89079 Ulm (DE); MRZYGLOD, Matthias, 89075 Ulm (DE)
(86) Internationale Anmeldenummer: PCT/EP2017/075185
(87) Internationale Veröffentlichungsnummer: WO 2018/069105

(56) Entgegenhaltungen:
- EP-A2- 2 447 634
- CN-A- 101 988 724
- CN-A- 104 457 134
- CN-U- 203 771 854
- CN-U- 204 346 002
- CN-Y- 2 488 020
- JP-A- H07 180 951
- JP-A- 2007 278 569

## Beschreibung

Die vorliegende Erfindung betrifft ein Kältegerät mit Dörrfunktion, d.h. ein Kältegerät, das in der Lage ist, eingelagertes Material, insbesondere Lebensmittel, schnell und effektiv zu dörren, und ein Verfahren zum Dörren von Material in dem Kältegerät.

In gewissem Umfang neigen fast alle Kältegeräte dazu, in ihnen gelagertes Kühlgut auszutrocknen, da von dem Kühlgut verdampfte Feuchtigkeit dazu neigt, sich an einem Verdampfer niederzuschlagen, und so dem Kühlgut verloren geht. Besonders ausgeprägt ist dieser Effekt bei No-Frost-Kältegeräten, bei denen Kühlgut und Verdampfer räumlich getrennt sind. Insbesondere unverpacktes Blattgemüse neigt daher in einem No-Frost-Kühlschrank zwar zu schnellem Welken, andererseits ist die Austrocknung nicht intensiv genug, um ein gezieltes Dörren von Lebensmitteln zu ermöglichen.

Bei vielen No-Frost-Kältegeräten ist in einer Verdampferkammer eine Heizung vorgesehen, um den Verdampfer abzutauen. Diese Heizung ist nur dann in Betrieb, wenn der Verdampfer nicht gleichzeitig kühlt, und wenn auch ein Ventilator, der im normalen Kühlbetrieb Luft zwischen Verdampferkammer und Lagerfach umwälzt, ausgeschaltet ist. Ein Kältegerät, bei dem in einem Lagerfach eine Heizung angeordnet ist, um den Inhalt des Lagerfachs zu trocknen, ist aus CN 104 457 134 A bekannt. Die Effizienz dieser Trocknung ist allerdings begrenzt. Bei einer Ausgestaltung befindet sich die Heizung am Boden des Lagerfachs. Wenn das Fach gut gefüllt ist, hat dies zur Folge, dass die Wärme sich erst durch das Trockengut hindurch bis zu dessen Oberfläche ausbreiten muss, damit sie dort die Verdunstung unterstützen kann; gleichzeitig geht Wärme nach unten verloren. Eine Anbringung der Heizung über dem Trockengut gemäß einer anderen Ausgestaltung ist auch nicht befriedigend, da dann die in das Fach eingeblasene Kaltluft Heizung und Trockengut voneinander trennt.

CN 203 771 854 U offenbart ein Kältegerät mit einem von einem Verflüssiger beheizten Lagerfach. CN 101 988 724 A und EP 2 447 634 A2 offenbaren Kältegeräte mit Wärmetauscherkammer und Heizung.

Aufgabe der vorliegenden Erfindung ist, ein Kältegerät zu schaffen, das mit einem einfachen Aufbau eine effiziente Trocknung von eingelagertem Material ermöglicht, sowie ein Betriebsverfahren für ein solches Kältegerät anzugeben.

Die Aufgabe wird zum einen gelöst, indem bei einem Kältegerät mit einem Lagerfach, einer vom Lagerfach getrennten Wärmetauscherkammer, die einen als Verdampfer betreibbaren Wärmetauscher und eine Heizung enthält, einem Ventilator zum Antreiben des Luftaustauschs zwischen Lagerfach und Wärmetauscherkammer, und einer Steuereinheit zum Steuern des Betriebs von Wärmetauscher, Ventilator und Heizung die Steuereinheit einen Dörrbetriebsmodus unterstützt, in dem der Ventilator gleichzeitig mit der Heizung in Betrieb ist. Die Heizung kann auf diese Weise nicht nur zum Abtauen des Wärmetauschers genutzt werden, sondern auch, um durch Wärmeeintrag in das Lagerfach dort die Verdunstung zu erhöhen.

Indem im Dörrbetriebsmodus Heizphasen, in denen der Ventilator gleichzeitig mit der Heizung in Betrieb ist, mit Kühlphasen abwechseln, in denen gleichzeitig der Wärmetauscher als Verdampfer und der Ventilator in Betrieb sind, kann Feuchtigkeit, die vom Material im Lagerfach im Laufe einer Heizphase abgegeben wird, in einer anschließenden Kühlphase am Wärmetauscher auskondensiert und so dem Material dauerhaft entzogen werden.

Zwischen einer Kühlphase und einer darauffolgenden Heizphase schiebt die Steuereinheit eine Abtauphase ein, in der die Heizung ohne den Ventilator in Betrieb ist, so dass am Wärmetauscher auskondensierter Reif auftauen und abfließen kann, ohne dass ein darüberstreichender Luftstrom Dampf zurück zum Lagerfach befördern könnte.

Die Steuereinheit sollte dann von der Abtauphase in die Heizphase übergehen, d.h. den Ventilator in Betrieb nehmen, wenn ein Anstieg der Temperatur des Wärmetauschers von einem negativen auf einen positiven Wert darauf schließen lässt, dass der Wärmetauscher komplett abgetaut ist.

Die Steuereinheit kann mit einem im Lagerfach angeordneten Hygrometer verbunden sein, um anhand von dessen Messdaten zu entscheiden, wann das Material im Lagerfach so weit getrocknet ist, dass der Dörrbetriebsmodus beendet werden kann.

Die Dauer der Abtauphase lässt einen Rückschluss auf die am Wärmetauscher niedergeschlagene Reifmenge und damit auf den Trocknungsgrad des Materials im Lagerfach zu; deswegen kann die Steuereinheit zweckmäßigerweise eingerichtet sein, die Dauer der Abtauphase zu erfassen und den Dörrbetriebsmodus zu beenden, wenn diese einen Grenzwert unterschreitet. So kann das Hygrometer im Lagerfach überflüssig gemacht werden.

Dieser Grenzwert kann fest, d.h. für jeden Dörrvorgang gleich, vorgegeben sein. Vorteilhafter ist es jedoch, ihn proportional zur Menge des zu dörrenden Materials und dessen Trocknungseigenschaften für jeden Dörrvorgang individuell festzulegen. Dies kann auf einfache Weise erfolgen, indem die Dauer der ersten Abtauphase eines Dörrvorgangs gemessen und der Grenzwert als Funktion dieser Dauer, insbesondere als ein vorgegebener Bruchteil von ihr, festgelegt wird. So kann weitgehend unabhängig von der Menge des in das Lagerfach geladenen Materials sichergestellt werden, dass im Laufe des Dörrvorgangs der Wassergehalt des Materials entsprechend dem Bruchteil reduziert wird.

Die Neigung des Materials, Wasser abzugeben, ist von diversen Faktoren abhängig, die zusammenfassend als Art des Materials bezeichnet werden können, wie etwa seine biologische Herkunft (Fleisch, Pilze, Früchte, Blätter), die Art der Aufbereitung (wie gewachsen, grob oder fein zerkleinert, mit oder ohne Schale) etc. Um diese Neigung einschätzen und bei der Entscheidung über ein Ende des Dörrvorgangs berücksichtigen zu können, kann die Steuereinheit ferner mit einem Lagerfach-Temperatursensor verbunden und eingerichtet sein, die Änderungsgeschwindigkeit der Temperatur des Lagerfachs zu erfassen. Die Änderungsgeschwindigkeit kann als Differenz zwischen in einem vorgegebenen Zeitabstand gemessenen Temperaturen ermittelt werden; umgekehrt kann auch die für eine vorgegebene Temperaturänderung benötigte Zeit, insbesondere die Dauer einer Heizphase und/oder einer Kühlphase, gemessen werden. Die Änderungsgeschwindigkeit gibt Aufschluss über die Menge des Materials; wird diese mit der in einer Kühlphase von dem Material abgegebenen Wassermenge in Beziehung gesetzt, so lässt dies einen Rückschluss auf die Neigung des Materials zur Wasserabgabe zu und kann bei der Festlegung einer Bedingung für die Beendigung des Dörrvorgangs berücksichtigt werden. Insbesondere kann der Grenzwert für die Dauer der Abtauphase umso niedriger festgelegt werden, je stärker die Neigung des Materials ist, Wasser abzugeben.

Um die Neigung des Materials zur Wasserabgabe abschätzen zu können, kann die Steuereinheit ferner mit einer Benutzerschnittstelle verbunden und eingerichtet sein, von dieser eine Eingabe eines Benutzer über die Art des in das Lagerfach geladenen Materials zu empfangen.

Die Steuereinheit kann ferner mit einer Waage verbunden sein, die im Lagerfach angeordnet ist, um das in das Lagerfach geladene Material zu wiegen. Eine solche Waage kann das Dörren auf unterschiedliche Weise vereinfachen. Zum einen kann das Gewicht des Materials fortlaufend überwacht werden und der Dörrvorgang beendet werden, wenn das Gewicht auf einen vorgegebenen Bruchteil des Anfangsgewichts des Materials abgenommen hat. Wie groß dieser Bruchteil sein soll, kann, wenn bekannt, anhand der Art des Materials festgelegt werden. Umgekehrt kann aus dem Gewicht und der Geschwindigkeit der Gewichtsabnahme auf die Art des Materials geschlossen und ein Zielgewicht, bei dem der Dörrvorgang beendet wird, geeignet festgelegt werden.

Einer bevorzugten Ausgestaltung zufolge ist der Wärmetauscher zwischen Betrieb als Verdampfer und Betrieb als Heizung umschaltbar.

Zu diesem Zweck kann der Wärmetauscher in einem Kältemittelkreislauf mit wenigstens einer Drosselstelle in Reihe verbunden sein, deren Durchlassrate durch die Steuereinheit gesteuert ist.

Diese Ausgestaltung ermöglicht insbesondere dann ein energieeffizientes Dörren, wenn das Kältegerät wenigstens ein weiteres Lagerfach aufweist, aus dem die beim Betrieb des Wärmetauschers als Heizung freigesetzte Wärme abgezogen werden kann.

Zweckmäßigerweise ist die Steuereinheit ferner eingerichtet, eine Meldung über die Beendigung des Dörrbetriebsmodus an ein vernetztes Gerät zu senden, das daraufhin durch ein - vorzugsweise akustisches oder taktiles - Signal seinen Benutzer auf das Ende des Dörrvorgangs aufmerksam macht. Nach Ausgabe dieses Signals kann eine Erläuterung, die auf den Abschluss des Dörrvorgangs hinweist, auf einem Bildschirm des vernetzten Geräts abrufbar sein. Indem der Benutzer daraufhin das Lagerfach entleert und neu beschickt, kann er die Dörrkapazität des Geräts voll ausnutzen, gleichzeitig kann er sich während eines Dörrvorgangs vom Kältegerät entfernen und andere Arbeiten erledigen. Ein passendes Dienstprogramm zum Empfang der Meldung und Erzeugen des Signals, wie etwa eine App für ein Smartphone, kann als Zubehör zum erfindungsgemäßen Kältegerät mitgeliefert oder zum Download bereitgestellt werden.

Die Aufgabe wird zum anderen gelöst durch ein Verfahren zum Dörren von Material in einem Kältegerät wie oben beschrieben, mit den Schritten
a) Einbringen des Materials in ein Lagerfach des Kältegeräts; und
b) Umwälzen von Luft zwischen dem Lagerfach und einer Kammer, in der die Luft abwechselnd in einer Heizphase beheizt und in einer Kühlphase durch einen als Verdampfer betrieben Wärmetauscher gekühlt wird.

Eine weitere Lösung der Aufgabe ist ein Verfahren zum Dörren von Material in einem Kältegerät wie oben beschrieben, den Schritten
a) Einbringen des Materials in ein durch einen Wärmetauscher temperierbares Lagerfach des Kältegeräts;
b) Abwechselndes Betreiben des Wärmetauschers als Verdampfer und als Verflüssiger.

Das Dörren kann beendet werden, wenn wenigstens einer der folgenden Parameter
- Luftfeuchtigkeit im Lagerfach,
- Dauer des Dörrvorgangs,
- Gewicht des Materials,
- Dauer einer Heiz-, Kühl- oder Abtauphase des Wärmetauschers,
einen Grenzwert erreicht hat.

Dieser Grenzwert kann anhand eines Anfangswerts wenigstens eines der genannten Parameter und/oder der Art des Materials festgelegt werden.

Weitere Merkmale und Vorteile der Erfindung ergeben sich aus der nachfolgenden Beschreibung von Ausführungsbeispielen unter Bezugnahme auf die beigefügten Figuren. Es zeigen
- Fig. 1: einen schematischen Schnitt durch ein erfindungsgemäßes Kältegerät;
- Fig. 2: einen Kältemittelkreislauf des Kältegeräts; und
- Fig. 3: ein Flussdiagramm eines von einer Steuereinheit des Kältegeräts ausgeführten Betriebsverfahrens.

Fig. 1 zeigt in einem schematischen Schnitt einen Teil eines Gehäuses 1 eines Kältegeräts. Neben einer vollständig gezeigten Kammer 2 können ein oder mehrere, in der Fig. nur bruchstückhaft gezeigte Kammern 3 vorhanden sein. Die Kammer 2 ist durch eine Zwischenwand 4 in eine Wärmetauscherkammer 5 und ein Lagerfach 6 unterteilt. Die Wärmetauscherkammer 5 enthält in an sich bekannter Weise einen als Verdampfer zum Kühlen des Lagerfachs 6 betreibbaren Wärmetauscher 7 und einen Ventilator 8 zum Antreiben eines Luftstroms 9, der durch die Wärmetauscherkammer 5 und das Lagerfach 6 zirkuliert. Das Lagerfach 6 ist mit zu dörrendem Material 11 beschickbar

Am Wärmetauscher 7 ist eine an sich bekannte, elektrisch betriebene Abtauheizung montiert. Vorzugsweise ist der Wärmetauscher 7 selbst wahlweise als Verdampfer oder als Wärme an die Wärmetauscherkammer 5 abgebender Verflüssiger betreibbar, wie später noch genauer erläutert wird.

Am Boden der Wärmetauscherkammer 5, unter dem Wärmetauscher 7, erstreckt sich eine Auffangrinne 16 für vom Wärmetauscher abfließendes Kondenswasser. Ein Kondenswasserablauf 17 führt vom tiefsten Punkt der Auffangrinne 16 durch eine die Kammer 2 umgebende Isolationsschicht zu einer Verdunstungsschale 18. Die Verdunstungsschale 18 kann in einem Maschinenraum des Kältegeräts eng benachbart zu einem Verdichter 19 angeordnet sein, um von dessen Abwärme beheizt zu werden.

Eine elektronische Steuereinheit 10 ist mit einem am Wärmetauscher 7 montierten Wärmetauscher-Temperatursensor 12 und mit einem Lagerfach-Temperatursensor 13 an einer Wand des Lagerfachs 6 verbunden.

Optional kann die Steuereinheit 10 mit einem Hygrometer 14 verbunden sein, das auf dem Weg des Luftstroms 9, vorzugsweise an einem Eingang der Wärmetauscherkammer 5, angeordnet ist.

Weiterhin optional kann in dem Lagerfach 6 eine Waage 15 vorgesehen sein, die mit dem zu dörrenden Material 11 beladen werden kann, um Messwerte von dessen Gewicht an die Steuereinheit 10 zu liefern. Bei der Waage 15 kann es sich um eine Haushaltswaage handeln, die auch außerhalb des Kältegeräts autonom betreibbar ist und die lediglich zum Dörren des Materials 11 im Lagerfach 6 platziert und mit der Steuereinheit 10 verbunden wird.

Fig. 2 zeigt einen Kältemittelkreislauf gemäß einer bevorzugten Ausgestaltung des Kältegeräts. An einer von einem Druckanschluss des Verdichters 19 ausgehenden Kältemittelleitung 20 ist zunächst ein außen am Korpus 1 freiliegender Verflüssiger 21 angeschlossen. Hinter dem Verflüssiger gabelt sich die Leitung 20 in zwei Zweige 22, 23. Am Zweig 22 sind eine erste steuerbare Drosselstelle 24, der Wärmetauscher 7 und eine zweite steuerbare Drosselstelle 25 in Reihe geschaltet, am Zweig 23 eine dritte steuerbare Drosselstelle 26, ein Wärmetauscher 27 einer der Kammern 3 und eine vierte steuerbare Drosselstelle 28. Von einem Vereinigungspunkt der zwei Zweige 22, 23 verläuft die Leitung 20 über einen Verdampfer 29 eines weiteren Fachs 3 zu einem Sauganschluss des Verdichters 19. Die Drosselstellen 24, 25, 26, 28 können Expansionsventile sein. Ihr Strömungsleitwert ist durch die Steuereinheit 10 einstellbar.

Wenn bei laufendem Verdichter 19 der Strömungsleitwert der Drosselstelle 24 niedrig, der der Drosselstelle 25 hingegen hoch ist, findet der Druckabfall überwiegend an der Drosselstelle 24 statt, und der Druck im Wärmetauscher 7 ist niedrig genug, um dort eine Verdampfungstemperatur unter 0°C zu erreichen. Wenn hingegen die Drosselstelle 24 weit offen und die Drosselstelle 25 eng eingestellt ist, sind die Drücke im Verflüssiger 21 und im Wärmetauscher 7 im Wesentlichen gleich. Da der Wärmetauscher 7 kühler als der Verflüssiger 21 ist, findet Kondensation im Wesentlichen im Wärmetauscher 7 statt, und die dabei freigesetzte Wärme wird vom Luftstrom 9 in das Lagerfach 6 übertragen. Diese Wärme wird dem Fach 3 des Verdampfers 29 entzogen, denn dort verdampft das Kältemittel wieder.

Fig. 3 zeigt ein Betriebsverfahren der Steuereinheit 10. Ein Trocknungsvorgang beginnt damit, dass ein Benutzer einen entsprechenden Befehl an einer Benutzerschnittstelle 30 eingibt (S1). Die Steuereinheit 10 leitet eine Kühlphase S2 ein, indem sie die Drosselstelle 24 auf niedrigen, die Drosselstelle 25 auf hohen Leitwert schaltet und den Verdichter 19 und den Ventilator 8 betreibt. Der Wärmetauscher 7 kühlt ab auf eine Temperatur unter 0°C, und kalte Luft vom Wärmetauscher 7 erreicht das Lagerfach 6. Währenddessen aus dem Lagerfach angesaugte Warmluft lädt ihre Feuchtigkeit als Reif am Wärmetauscher 7 ab. Dieser Zustand wird beibehalten, bis der Lagerfach-Temperatursensor 13 anzeigt, dass eine untere Grenztemperatur Tmin unterschritten ist. Um ein Gefrieren des Materials 11 im Lagerfach 6 zu vermeiden, sollte die untere Grenztemperatur Tmin oberhalb von 0°C gewählt sein.

Wenn die Ausschalt-Grenztemperatur unterschritten ist, kann in Schritt S3 eine Prüfung erfolgen, ob Bedingungen für eine Beendigung des Dörrvorgangs erfüllt sind. Diese können unterschiedlich sein, je nachdem, mit welchen Sensoren das Kältegerät ausgestattet ist, und werden später beschrieben.

Sind diese Bedingungen nicht erfüllt, wird die Drosselstelle 24 auf hohen und die Drosselstelle 25 auf niedrigen Leitwert umgeschaltet. Der Verdichter 19 bleibt in Betrieb, so dass das Kältemittel im Wärmetauscher 7 kondensiert, anstatt zu verdampfen. Der Ventilator 8 kann währenddessen in Betrieb bleiben: Vorzugsweise wird er jedoch zunächst ausgeschaltet, um in einer Abtauphase S4 den Wärmetauscher 7 solange zu erwärmen, bis der Wärmetauscher-Temperatursensor 12 eine positive Temperatur des Wärmetauschers 7 anzeigt. Wenn dies der Fall ist, ist der Reif vom Wärmetauscher 7 abgetaut, und das Wasser ist über den Kondenswasserablauf 17 abgeflossen. In der nun folgenden Heizphase bläst der Ventilator 8 warme Luft vom Wärmetauscher 7 ins Lagerfach 6. Das Lagerfach 6 und das Material 11 darin erwärmen sich, bis eine obere Grenztemperatur Tmax überschritten ist. Diese obere Grenztemperatur Tmax kann an der Benutzerschnittstelle 30 einstellbar sein oder von der Steuereinheit 10 anhand von an der Benutzerschnittstelle 30 gemachten Angaben zur Art des Materials 11 festgelegt werden; um eine schnelle Dörrung zu erreichen, sollte eine obere Grenztemperatur Tmax oberhalb der Raumtemperatur, vorzugsweise von über 40 oder gar 50° C, einstellbar sein.

Im Fall der Fig. 3 kehrt das Verfahren bei Überschreitung der oberen Grenztemperatur Tmax unmittelbar zum Schritt S2 zurück. Alternativ könnte an dieser Stelle die Prüfung stattfinden, ob die Bedingungen für die Beendigung des Dörrvorgangs erfüllt sind.

Im einfachsten Fall, wenn das Hygrometer 14 vorhanden ist, kann die Beendigungsbedingung die Unterschreitung eines Grenzwerts der Luftfeuchtigkeit sein. Ein solcher Grenzwert kann je nach Art des zu dörrenden Materials 11 unterschiedlich vorgegeben und in einem Speicher hinterlegt sein, den die Steuereinheit 10 anhand von Angaben des Benutzers zum Material 11 abfragt.

Als weitere Bedingung kann vorgesehen sein, den Trocknungsvorgang zu beenden, wenn die Luftfeuchtigkeit am Ende der Kühl- oder Heizphasen sich im Laufe mehrerer Zyklen des Verfahrens nicht ändert oder wenn die Gesamtdauer des Dörrvorgangs einen zulässigen Höchstwert erreicht hat.

Wenn die Waage 15 vorhanden ist, kann die Steuereinheit den Dörrvorgang beenden, wenn das Gewicht des Materials 11 auf einen - vorzugsweise abhängig von der Art des Materials 11 vorgegebenen - Bruchteil des Gewichts zu Beginn des Dörrvorgangs abgenommen hat, oder wenn das Gewicht sich im Laufe eines Zyklus des Verfahrens nicht mehr ändert.

Einer Weiterentwicklung zufolge misst die Steuereinheit im Laufe einer Abtauphase S4 die Abtauzeit, die der Wärmetauscher benötigt, um sich von einer vorgegebenen Temperatur knapp unter 0°C auf eine Temperatur knapp darüber zu erwärmen. Diese Zeit ist ein Maß für die in der vorhergehenden Kühlphase gesammelte Reifmenge. Ist sie kürzer als ein vorgegebener Grenzwert, dann kann das Material 11 als trocken angesehen und der Dörrvorgang beendet werden.

Bei der Festlegung dieses Grenzwertes sollte die Menge des in das Lagerfach 6 geladenen Materials 11 berücksichtigt werden; je größer diese ist, umso größer ist die Reifmenge, die sich auch dann noch am Wärmetauscher 7 niederschlägt, wenn das Material bereits im erforderlichen Maße getrocknet ist. Deswegen misst einer zweiten Weiterbildung zufolge die Steuereinheit auch die Dauer der Kühlphase. Diese ist linear abhängig von der Menge des Materials 11. Deshalb kann insbesondere aus der Dauer der ersten Kühlphase die Materialmenge abgeschätzt und der Grenzwert der Abtauzeit proportional zu dieser Materialmenge festgelegt werden.

Denkbar ist auch, aus der Verkürzung der Kühlphasen im Laufe eines Dörrvorgangs auf den Gewichtsverlust des Materials 11 zu schließen und den Dörrvorgang zu beenden, wenn dieser Gewichtsverlust einen vorgegebenen Bruchteil des Anfangsgewichts erreicht hat.

Das Verhältnis zwischen der anhand der Dauer einer Kühlphase abgeschätzten Materialmenge und der anhand der Abtauzeit der darauffolgenden Heizphase abgeschätzten Wassermenge ermöglicht der Steuereinheit 10, zu erkennen, ob das Material 11, das sich im Lagerfach befindet, leicht oder schwer zu trocknen ist. Bei leicht zu trocknendem Material mit großer Oberfläche ist der Wasserverlust in jedem Zyklus hoch, und dementsprechend hoch kann sie auch den Grenzwert der Abtauzeit ansetzen, bei der sie den Dörrvorgang beendet. Bei einem schwer trocknenden Material wie etwa durch eine Schale vor Austrocknung geschützten Früchten muss bei gleicher Materialmenge ein deutlich niedrigerer Grenzwert der Abtauzeit gewählt werden, um eine ausreichende Trocknung zu gewährleisten.

Das Kältegerät kann eine Netzwerkschnittstelle 31, z.B. zu einem WLAN oder Mobilfunknetz, aufweisen, über die die Steuereinheit 10 eine Meldung an ein vernetztes Gerät wie etwa ein Smartphone des Benutzers absetzt, um diesen darauf hinzuweisen, wenn der Dörrvorgang abgeschlossen ist und das Material 11 aus dem Lagerfach 6 entnommen und durch frisches ersetzt werden kann.

Auf dem vernetzten Gerät kann eine spezielle App installiert sein, um die Meldung der Steuereinheit 10 zu verarbeiten. Die Verarbeitung kann darin bestehen, unverzüglich ein - vorzugsweise akustisches oder haptisches - Signal zu erzeugen, das der Benutzer wahrnehmen kann, ohne dafür auf das vernetzte Gerät blicken zu müssen, und eine Information bereitzustellen, die vom Benutzer auf einem Bildschirm des vernetzten Geräts abgelesen werden kann, wenn er, durch das Signal darauf hingewiesen, den Bildschirm aktiviert. Es ist aber auch möglich, das Kältegerät als Teilnehmer an einem an sich bekannten Textnachrichtendienst wie SMS oder WhatsApp anzumelden und diesen Textnachrichtendienst zu nutzen, um die Meldung an das vernetzte Gerät zu senden.

### Bezugszeichen

- 1: Gehäuse
- 2: Kammer
- 3: Kammer
- 4: Zwischenwand
- 5: Wärmetauscherkammer
- 6: Lagerfach
- 7: Wärmetauscher
- 8: Ventilator
- 9: Luftstrom
- 10: Steuereinheit
- 11: Material
- 12: Wärmetauscher-Temperatursensor
- 13: Lagerfach-Temperatursensor
- 14: Hygrometer
- 15: Waage
- 16: Auffangrinne
- 17: Kondenswasserablauf
- 18: Verdunstungsschale
- 19: Verdichter
- 20: Kältemittelleitung
- 21: Verflüssiger
- 22: Zweig
- 23: Zweig
- 24: Drosselstelle
- 25: Drosselstelle
- 26: Drosselstelle
- 27: Wärmetauscher
- 28: Drosselstelle
- 29: Verdampfer
- 30: Benutzerschnittstelle
- 31: Netzwerkschnittstelle

## Patentansprüche

1. Kältegerät mit einem Lagerfach (6), einer vom Lagerfach (6) getrennten Wärmetauscherkammer (5), die einen als Verdampfer betreibbaren Wärmetauscher (7) und eine Heizung enthält, einem Ventilator (8) zum Antreiben des Luftaustauschs zwischen Lagerfach (6) und Wärmetauscherkammer (5), und einer Steuereinheit (10) zum Steuern des Betriebs von Wärmetauscher (7), Ventilator (8) und Heizung, die einen Dörrbetriebsmodus unterstützt, in dem der Ventilator (8) gleichzeitig mit der Heizung in Betrieb ist, wobei sich in dem Dörrbetriebsmodus Heizphasen (S5), in denen der Ventilator (8) gleichzeitig mit einer Heizung in Betrieb ist, mit Kühlphasen (S2) abwechseln, in denen gleichzeitig der Wärmetauscher (7) als Verdampfer und der Ventilator (8) in Betrieb sind, **dadurch gekennzeichnet, dass** die Steuereinheit (10) eingerichtet ist, zwischen einer Kühlphase (S2) und einer darauffolgenden Heizphase (S5) eine Abtauphase (S4) einzuschieben, in der die Heizung ohne den Ventilator (8) in Betrieb ist.

2. Kältegerät nach Anspruch 1, **dadurch gekennzeichnet, dass** die Steuereinheit (10) mit einem Wärmetauscher-Temperatursensor (12) verbunden und eingerichtet ist, von der Abtauphase (S4) in die Heizphase (S5) überzugehen, wenn die Temperatur des Wärmetauschers (7) von einem negativen auf einen positiven Wert angestiegen ist.

3. Kältegerät nach Anspruch 1 oder 2, **dadurch gekennzeichnet, dass** die Steuereinheit (10) eingerichtet ist, die Dauer der Abtauphase (S4) zu erfassen und den Dörrbetriebsmodus zu beenden (S3), wenn diese Dauer einen Grenzwert unterschreitet.

4. Kältegerät nach einem der vorhergehenden Ansprüche, **dadurch gekennzeichnet, dass** die Steuereinheit (10) mit einem Lagerfach-Temperatursensor (13) verbunden und eingerichtet ist, die Änderungsgeschwindigkeit der Temperatur des Lagerfachs (6) zu erfassen.

5. Kältegerät nach einem der vorhergehenden Ansprüche, **dadurch gekennzeichnet, dass** die Steuereinheit (10) mit einer Benutzerschnittstelle (30) verbunden und eingerichtet ist, von dieser eine Eingabe eines Benutzer über die Art des in das Lagerfach (6) geladenen Materials (11) zu empfangen.

6. Kältegerät nach einem der vorhergehenden Ansprüche, **dadurch gekennzeichnet, dass** die Steuereinheit (10) mit einer Waage (15) verbunden ist, die im Lagerfach (6) angeordnet ist, um das in das Lagerfach (6) geladene Material (11) zu wiegen, und die Steuereinheit (10) eingerichtet ist, anhand des Gewichts des Materials (11) über eine Beendigung des Dörrbetriebsmodus zu entscheiden (S3).

7. Kältegerät nach einem der vorhergehenden Ansprüche, **dadurch gekennzeichnet, dass** der Wärmetauscher (7) zwischen Betrieb als Verdampfer und Betrieb als Heizung umschaltbar ist.

8. Kältegerät nach einem der vorhergehenden Ansprüche, **dadurch gekennzeichnet, dass** der Wärmetauscher (7) in einem Kältemittelkreislauf mit wenigstens einer Drosselstelle (24, 25) in Reihe verbunden ist, deren Durchlassrate durch die Steuereinheit (10) gesteuert ist.

9. Kältegerät nach einem der vorhergehenden Ansprüche, **dadurch gekennzeichnet, dass** die Steuereinheit (10) eingerichtet ist, eine Meldung über die Beendigung des Betriebsmodus an ein vernetztes Gerät zu senden.

10. Verfahren zum Dörren von Material (11) in einem Kältegerät nach einem der Ansprüche 1 bis 9, mit den Schritten
a) Einbringen des Materials (11) in ein Lagerfach (6) des Kältegeräts; und
b) Umwälzen von Luft (9) zwischen dem Lagerfach (6) und einer Wärmetauscherkammer (5), in der die Luft abwechselnd in einer Heizphase (S5) beheizt und in einer Kühlphase (S2) durch einen als Verdampfer betrieben Wärmetauscher (7) gekühlt wird.

11. Verfahren zum Dörren von Material (11) in einem Kältegerät nach einem der Ansprüche 1 bis 9, mit den Schritten
a) Einbringen des Materials (11) in ein durch einen Wärmetauscher (7) temperierbares Lagerfach (6) des Kältegeräts;
b) Abwechselndes Betreiben des Wärmetauschers (7) als Verdampfer (S2) und als Verflüssiger (S4, S5).

12. Verfahren nach Anspruch 10 oder 11, **dadurch gekennzeichnet, dass** das Dörren beendet wird (S3), wenn wenigstens ein Parameter, der unter
- Luftfeuchtigkeit im Lagerfach,
- Dauer des Dörrvorgangs,
- Gewicht des Materials,
- Dauer einer Heiz-, Kühl- oder Abtauphase des Wärmetauschers ausgewählt ist, einen Grenzwert erreicht hat.

13. Verfahren nach Anspruch 12, **dadurch gekennzeichnet, dass** der Grenzwert anhand eines Anfangswerts wenigstens eines der Parameter und/oder der Art des Materials festgelegt wird.

## Claims

1. Refrigerator comprising a storage compartment (6), a heat exchanger chamber (5) separate from said storage compartment (6) and containing a heat exchanger (7) which can be operated as an evaporator and a heating unit, a fan (8) for driving the exchange of air between the storage compartment (6) and the heat exchanger chamber (5), and a control unit (10) for controlling the operation of the heat exchanger (7), fan (8) and heating unit which assists a drying operating mode in which the fan (8) operates at the same time as the heating unit, wherein in the drying operating mode, heating phases (S5) in which the fan (8) is in operation at the same time as the heating unit alternate with cooling phases (S2) in which the heat exchanger (7) as an evaporator and the fan (8) are in operation at the same time,
**characterised in that** between a cooling phase (S2) and a subsequent heating phase (S5) the control unit (10) is designed to insert a defrosting phase (S4) in which the heating unit is in operation without the fan (8).

2. Refrigerator according to claim 1, **characterised in that** the control unit (10) is connected to a heat exchanger temperature sensor (12) and is designed to transfer from the defrosting phase (S4) to the heating phase (S5) when the temperature of the heat exchanger (7) has risen from a negative to a positive value.

3. Refrigerator according to claim 1 or 2, **characterised in that** the control unit (10) is designed to detect the duration of the defrosting phase (S4) and to terminate the drying operating mode (S3) if this duration falls below a threshold value.

4. Refrigerator according to one of the preceding claims, **characterised in that** the control unit (10) is connected to a storage compartment temperature sensor (13) and is designed to detect the alteration speed of the temperature of the storage compartment (6).

5. Refrigerator according to one of the preceding claims, **characterised in that** the control unit (10) is connected to a user interface (30) and is designed to receive therefrom an input from a user about the type of material (11) loaded into the storage compartment (6).

6. Refrigerator according to one of the preceding claims, **characterised in that** the control unit (10) is connected to a set of scales (15) which is arranged in the storage compartment (6) in order to weigh the material (11) loaded into the storage compartment (6), and using the weight of the material (11) the control unit (10) is designed to make a decision about the termination of the drying operating mode (S3).

7. Refrigerator according to one of the preceding claims, **characterised in that** the heat exchanger (7) is able to be switched between operation as an evaporator and operation as a heating unit.

8. Refrigerator according to one of the preceding claims, **characterised in that** in a refrigerant circuit the heat exchanger (7) is connected in series to at least one throttle point (24, 25), the throughflow rate thereof being controlled by the control unit (10).

9. Refrigerator according to one of the preceding claims, **characterised in that** the control unit (10) is designed to transmit a message about the termination of the operating mode to a networked appliance.

10. Method for drying material (11) in a refrigerator according to one of claims 1 to 9, having the steps
a) introducing the material (11) into a storage compartment (6) of the refrigerator; and
b) circulating air (9) between the storage compartment (6) and a heat exchanger chamber (5) in which the air is alternately heated in a heating phase (S5) and is cooled in a cooling phase (S2) by a heat exchanger (7) operated as an evaporator.

11. Method for drying material (11) in a refrigerator according to one of claims 1 to 9, having the steps
a) introducing the material (11) into a storage compartment (6) of the refrigerator which is able to be temperature-controlled by a heat exchanger (7);
b) alternately operating the heat exchanger (7) as an evaporator (S2) and as a condenser (S4, S5).

12. Method according to claim 10 or 11, **characterised in that** the drying is terminated (S3) if at least one parameter has reached a threshold value, said parameter being selected from
- air humidity in the storage compartment,
- duration of the drying process,
- weight of the material,
- duration of a heating, cooling or defrosting phase of the heat exchanger.

13. Method according to claim 12, **characterised in that** the threshold value is fixed using an initial value of at least one of the parameters and/or the type of material.

## Revendications

1. Appareil de réfrigération comportant un compartiment de stockage (6), une chambre d'échangeur de chaleur (5) séparée du compartiment de stockage (6) contenant un échangeur de chaleur (7) pouvant être opéré comme évaporateur ainsi qu'un radiateur, un ventilateur (8) pour animer l'échange d'air entre le compartiment de stockage (6) et la chambre d'échangeur de chaleur (5) et une unité de commande (10) pour commander le fonctionnement des échangeur de chaleur (7), ventilateur (8) et radiateur favorisant un mode de service de séchage, dans lequel le ventilateur (8) est en service simultané avec le radiateur, dans lequel dans le mode de service de séchage, des phases de chauffage (S5) pendant lesquelles le ventilateur (8) fonctionne simultanément avec le chauffage, alternent avec des phases de refroidissement (S2) pendant lesquelles l'échangeur de chaleur (7) fonctionnant comme évaporateur et le ventilateur (8) sont simultanément en service,
**caractérisé en ce que** l'unité de commande (10) est conçue pour intercaler une phase de dégivrage (S4) entre une phase de refroidissement (S2) et une phase de chauffage suivante (S5) pendant laquelle le radiateur fonctionne sans ventilateur (8).

2. Appareil de réfrigération selon la revendication 1,
**caractérisé en ce que**
l'unité de commande (10) est reliée à un capteur de température d'échangeur de chaleur (12) et configurée pour passer de la phase de dégivrage (S4) à la phase de chauffage (S5) lorsque la température de l'échangeur de chaleur (7) a augmenté d'une valeur négative à une valeur positive.

3. Appareil de réfrigération selon la revendication 1 ou 2,
**caractérisé en ce que**
l'unité de commande (10) est conçue pour détecter la durée de la phase de dégivrage (S4) et pour mettre fin au mode de service de séchage (S3) lorsque cette durée tombe en dessous d'une valeur limite.

4. Appareil de réfrigération selon l'une des revendications précédentes,
**caractérisé en ce que** l'unité de commande (10) est reliée à un capteur de température de compartiment de stockage (13) et apte à détecter la vitesse de variation de la température du compartiment de stockage (6).

5. Appareil de réfrigération selon l'une des revendications précédentes,
**caractérisé en ce que** l'unité de commande (10) est reliée à une interface utilisateur (30) et conçue pour recevoir de celle-ci une entrée faite par un utilisateur concernant la nature de la matière (11) placée dans le compartiment de stockage (6).

6. Appareil de réfrigération selon l'une des revendications précédentes,
**caractérisé en ce que** l'unité de commande (10) est reliée à une balance (15) disposée dans le compartiment de stockage (6) afin de peser la matière (11) placée dans le compartiment de stockage (6), l'unité de commande (10) étant conçue pour décider, partant du poids de la matière (11), sur la cessation du mode de service de séchage (S3).

7. Appareil de réfrigération selon l'une des revendications précédentes,
**caractérisé en ce que** le service de l'échangeur de chaleur (7) peut être commuté entre le fonctionnement comme évaporateur et le fonctionnement comme radiateur.

8. Appareil de réfrigération selon l'une des revendications précédentes,
**caractérisé en ce que** l'échangeur de chaleur (7) est relié en série dans un circuit frigorifique avec au moins un point d'étranglement (24, 25) dont le taux de passage est piloté par l'unité de commande (10).

9. Appareil de réfrigération selon l'une des revendications précédentes,
**caractérisé en ce que** l'unité de commande (10) est apte à envoyer un message concernant la cessation du mode de service à un appareil interconnecté.

10. Procédé pour sécher de la matière (11) dans un appareil de réfrigération selon l'une quelconque des revendications 1 à 9, comportant les étapes suivantes :
a) introduction de la matière (11) dans un compartiment de stockage (6) de l'appareil de réfrigération ; et
b) recirculation d'air (9) entre le compartiment de stockage (6) et une chambre d'échangeur de chaleur (5) dans laquelle l'air est alternativement réchauffé dans une phase de chauffage (S5) et refroidi dans une phase de refroidissement (S2) par un échangeur de chaleur (7) fonctionnant comme évaporateur.

11. Procédé pour sécher de la matière (11) dans un appareil de réfrigération selon l'une quelconque des revendications 1 à 9, comportant les étapes suivantes :
a) introduction de matière (11) dans un compartiment de stockage (6) de l'appareil de réfrigération réglable en température par un échangeur de chaleur (7) ;
b) exploitation alternée de l'échangeur de chaleur (7) comme évaporateur (S2) et comme condenseur (S4, S5).

12. Procédé selon la revendication 10 ou 11, **caractérisé en ce qu'**on met fin au séchage (S3) lorsqu'au moins un paramètre choisi dans le groupe suivant :
- l'humidité de l'air dans le compartiment de stockage,
- la durée du processus de séchage,
- le poids de la matière,
- la durée d'une phase de chauffage, de refroidissement ou de dégivrage de l'échangeur de chaleur,
a atteint une valeur limite.

13. Procédé selon la revendication 12,
**caractérisé en ce que** la valeur limite est déterminée sur la base d'une valeur initiale de l'un au moins des paramètres et/ou de la nature de la matière.
